# EUROPÄISCHE PATENTANMELDUNG

(11) **EP 0 409 108 A1**
(43) Veröffentlichungstag der Anmeldung: **23.01.1991**
(21) Anmeldenummer: 90113488.2
(22) Anmeldetag: 13.07.1990
(51) Int. Cl.: A63C 5/14

(54) **Grundkörper für ein Gleitsportgerät, insbesondere einen Ski, und Verfahren zu seiner Herstellung**

(30) Priorität: 14.07.1989 DD 330795
(71) Anmelder: GERMINA SKIFABRIK SCHMALKALDEN GmbH, O-6080 Schmalkalden (DE)
(72) Erfinder: Schneider, Achim, Dr.-Ing., DDR-6090 Schmalkalden (DD); Stadler, Gerald, Dipl.-Phys., DDR-6087 Seligenthal (DD); Hildenbrandt, Lothar, Dipl.-Soziologe, DDR-6086 Pappenheim (DD); Schöneburg, Thomas, Dr. rer. nat., O-6081 Moeckers (DE); Hildenbrandt, Ursel, Dipl.-Chem., DDR-6086 Pappenheim (DD); Schramm, Peter, Dipl.-Ing., DDR-6307 Geschwenda (DD); Häder, Edith, Dr.-Ing., DDR-8036 Dresden (DD); Freitag, Karl-Heinz, Dr. rer. nat., DDR-8101 Ullersdorf (DD)
(74) Vertreter: Röhnicke, Heinz

(57) **Zusammenfassung**

Die Erfindung bezieht sich auf einen Grundkörper für ein Gleitsportgerät, insbesondere einen Ski, welcher an seiner Unterseite und nach oben und seitlich durch Deckschichten (1, 2, 3) begrenzt ist sowie einen Stützkern (8) und ein Verfahren zu seiner Herstellung. Hierbei soll eine Gewichtsreduzierung des Gleitsportgerätes bei Sicherung der Festigkeitsanforderungen ermöglicht werden.
Erfindungsgemäß geschieht dieses dadurch, daß in die Deckschichten (1, 2, 3) Verstärkungsmaterialien (4, 5, 6) durch eine teilweise Einbettung im Bereich ihrer Innenseiten fest verankert sind und die nicht von den Deckschichten (1, 2, 3) umschlossenen Abschnitte der Verstärkungsmaterialien (4, 5, 6) in eine Duroplastschicht (7) hoher Dichte eingebettet sind, welche mit dem Stützkern (8) fest verbunden ist.

## Beschreibung

Die Erfindung bezieht sich auf einen Grundkörper für ein Gleitsportgerät, insbesondere einen Ski, welcher an seiner Unterseite nach oben seitlich durch Deckschichten begrenzt ist sowie einen Stützkern aufweist, und Verfahren zu seiner Herstellung.

Es ist bekannt, für Grundkörper von Gleitsportgeräten, insbesondere bei Ski, Kunststofflaminate mit einem Bindemittel zu deren Verankerung mit ihrer Deckschicht und einem Bindemittel oder/und anderer Verankerung zum Stützkern des Skis einzusetzen.

Die Kunststofflaminate sind innerhalb von solchen Konstruktionen die primär kraftaufnehmenden und kraftübertragenden Schichten.
Nachteilig ist dabei der hohe Materialeinsatz sowie die kostenaufwendige Fertigung der Laminate sowie ihr relativ hohes Gewicht, die das Gesamtgewicht eines Ski wesentlich beeinflussen.

Der Erfindung liegt die Aufgabe zugrunde, einen Grundkörper für ein Gleitsportgerät, insbesondere einen Ski, welcher an seiner Unterseite nach oben und seitlich durch Deckschichten begrenzt ist sowie einen Stützkern aufweist und ein Verfahren zu seiner Herstellung zu schaffen, der eine Gewichtsreduzierung des Gleitsportgerätes bei Sicherung der Festigkeitsanforderungen ermöglicht.
Erfindungsgemäß wird die Aufgabe dadurch gelöst, daß in die Deckschichten Verstärkungsmaterialien durch ei ne teilweise Einbettung im Bereich ihrer Innenseiten fest verankert sind und die nicht von den Deckschichten umschlossene Abschnitte der Verstärkungsmaterialien in eine Duroplastschicht hocher Dichte eingebettet sind, welche mit dem Stützkern fest verbunden ist.
Hierbei ist es zweckmäßig, wenn die untere Deckschicht als eine Laufsohle ausgebildet ist. Vorteilhafterweise bestehen die Deckschichten aus Thermoplasten und sind mit den Verstärkungsmaterialien als ein Kaschierverbund ausgebildet.
Die Verstärkungsmaterialien können aus Fasern oder Fäden hoher Festigkeit wie Glas, Kohlenstoff oder Aramid bestehen. Dabei erfolgt ihr Einsatz entsprechend der Anforderungen in Form von Rovings, Matten, Verbunden wie Geeweben oder ähnliches. Es können sowohl Endlos- als auch Stapelfasern eingesetzt werden. Bei Skiern ist ein längsorientierter Einsatz der Fasern vielfach zweckmäßig.
Eine bevorzugte Ausführungsform besteht darin, daß die Verstärkungsmaterialien mit einem Anteil von 20 % bis 50 % ihrer Dicke in die Innenseite der Deckschichten eingebettet sind und ihr freier Bereich vollständig von der Duroplastschicht hoher Dichte umschlossen ist.
Durch die erfindungsgemäße Lösung wird eine feste Verbindung zwischen der Deckschicht und der Duroplastschicht erreicht, wobei in dem gegenseitigen Durchdringungsbereich der Verstärkungsmaterialien und der Duroplastschicht die eigentliche kraftaufnehmende Zone als Zug- und Druckgurt entsteht, wobei durch die Verankerung der Deckschichten mit den Verstärkungsmaterialien auch hier eine höhere Kraftaufnahme möglich ist. Es entsteht damit ein material- und gewichtssparendes Pseudolaminat.
Die Duroplastschicht kann als eine hochverdichtete Randschicht des Stützkernes ausgebildet sein, wodurch die Verbindung dann zwischen beiden natürlich sehr homogen ist.
Bei Einsatz eines speziellen Stützkernes, beispielsweise in Sandwichbauweise, kann die Duroplastschicht als ein vernetztes duroplastisches Bindemittel zwischen den Deckschichten und dem Stützkern angeordnet sein.
In weiterer Ausbildung der Erfindung umfaßt diese ein Verfahren zur Herstellung eines Grundkörpers für ein Gleitsportgerät in vorbeschriebener Ausführung, wobei die Deckschichten mit den Verstärkungsmaterialien diese teilweise einbettend in einem Kaschierprozeß verbunden werden und in den gebildeten Hohlraum ein Stützkern aus einem Duroplast injiziert wird, dessen Randschicht durch zeitweise Einwirkung von Wärme und Druck zu einer hochverdichteten, die freien Abschnitte der Verstärkungsmaterials einschließenden Duroplastschicht ausgebildet wird. Eine weitere Möglichkeit zur Herstellung des Grundkörpers besteht darin, daß die Deckschichten mit den Verstärkungsmaterialien diese teilweise einbettend, in einem Kaschierprozeß verbunden werden und in den gebildeten Hohlraum ein vorgefertigter Stützkern mit einem allseitigen Abstand zu den Innenseiten der Deckschichten eingelegt wird und in diesen freien Zwischenraum ein chemisch vernetztes, duroplastisches Bindemittel eingebracht wird, welches durch die nachfolgende zeitliche Einwirkung von Druck und Wärme als Duroplastschicht hoher Dichte, welche die freien Abschnitte des Verstärkungsmaterials einschließt und mit dem Stützkern fest verbunden ist, ausgebildet wird.

Die Erfindung wird an Ausführungsbeispielen näher erläutert. Die zugehörige Zeichnung zeigt einen Quer schnitt durch einen Grundkörper eines Skis in schematischer Darstellung.
Der Grundkörper weist an seiner Unterseite eine Deckschicht, die als Laufsohle 1 ausgebildet ist, auf und ist nach oben durch eine Deckschicht 2 sowie seitlich durch Deckschichten 3 begrenzt. Die Laufsohle 1 sowie die Deckschichten 2; 3 bestehen aus Thermoplasten. Die Art der Thermoplaste sowie ihre Dimensionierung wird durch die vorgesehene Konstruktion des Gleitsportgerätes und seine Einsatzbedingungen bspw. als Langlauf- oder Abfahrtsski oder auch als Snowboard bestimmt. In der Laufsohle 1 sowie den Deckschichten 2; 3 sind Verstärkungsmaterialien 4; 5; 6 fest verankert. Die Verstärkungsmaterialien 4; 5; 6 bestehen aus nichtorganischen Fasern oder Fäden hoher Festigkeit wie Glas-, Kohlenstoff- oder Aramidfasern bzw. -fäden. Dabei können in Abhängigkeit von der gewünschten Kraftaufnahme die Verstärkungsmaterialien 4; 5; 6 aus Endlos- und/oder Stapelfasern bestehen. Sie sind dabei als Rovingmatte, Vlies, Gelege sowie Verbunde untereinander einschließlich deren Hybridformen ausgebildet.
Die poröse Form, welche die Verstärkungsmaterialien 4; 5; 6 bei dieser Einsatzart bilden, gewährleistet ihre vorgesehene feste Verankerung in den Deckschichten 1; 2; 3 durch einen separaten Kaschiervorgang.
Die Verstärkungsmaterialien 4; 5; 6 werden dabei nur zum Teil, und zwar an der Oberflächenseite, von dem thermoplastischen Material umschlossen.
An den Deckschichten 1; 2; 3 schließt sich an deren Innenseite eine Duroplastschicht 7 hoher Dichte an. Diese Duroplastschicht 7 umhüllt den nicht bedeckten Teil der Verstärkungsmaterialien 4; 5; 6 vollständig. Die vorbestimmte Einlagerung der Verstärkungsmaterialien 4; 5; 6 in der vorbeschriebenen Weise als Endlos- oder Stapelfasern in Roving-, Vlies-, Gelege- oder Verbundfasern in der Duroplastschicht 7 gewährleistet die Ausbildung einer kraftaufnehmenden oder kraftübertragenden Zone mit den vorbestimmten Eigenschaften. Der innere Bereich des Gleitsportelementes wird durch einen Stützkern 8 gebildet, welcher mit der Duroplastschicht 7 fest verbunden ist.
Bei einem Ausführungsbeispiel für den Aufbau eines Grundkörpers für einen Langlaufski besteht die Laufsohle aus einer hochmolekularen eingefärbten. Polyethylenfolie von 1,5 mm Dicke, die obere Deckschicht 2 aus einer 1,5 mm dicken sowie die seitlichen Deckschichten 3 aus einer 1 mm dicken Acrylnitril-Butadien-Styren-Folie, auf deren Innenseite die Verstärkungsmaterialien 4; 5; 6 fest verankert sind. Dabei besitzen die als Laufsohle ausgebildete Deckschicht 1 und das Verstärkungsmaterial 4 sowie die obere Deckschicht 2 und das Verstärkungsmaterial 5 560 g/m² und die seitlichen Deckschichten 3 mit den Verstärkungsmaterialien 6 300 g/m² Flächenmasse, wobei jeweils der Schuß- und Vliesstoffanteil 10 % der Gesamtmasse beträgt.
Die Verstärkungsmaterialien 4; 5; 6 sind dabei mit 30 % ihrer Gesamtdicke mit der Vliesseite in den Deckschichten 2; 3 verankert, während die Restdicke von der Duroplastschicht 7 hoher Dichte umschlossen ist. Die grundsätzliche Herstellung beseht darin, daß der Grundkörper des Skis unter Verwendung von Kaschierverbunden der Deckschichten 1; 2; 3 und der Verstärkungsmaterialien 4; 5; 6 in einem Verfahrensschritt hergestellt wird. Hierbei entsteht im gegenseitigen Durchdringungsbereich der Verstärkungsmaterialien und der Duroplastschicht ein Pseudolaminat, welches die eigentliche kraftaufnehmende Zone als Zug- und Druckgurt bildet. Damit können die bisher erforderlichen und aufwendig herzustellenden Laminate eingespart werden.
Der Innenaufbau des Grundkörpers kann nach Fertigstel lung des Kaschierverbundes unterschiedlich erfolgen. Eine Möglichkeit besteht darin, daß in den Hohlraum ein Polyurethan-Stützkern 8 injiziert wird, dessen hochverdichtete Randschicht durch zeitliche Einwirkung von Wärme und Druck die ausgehärtete Duroplastschicht 7 bildet. Damit wird erreicht, daß diese mit den im Kaschierverbund verankerten Verstärkungsmaterialien 4; 5; 6 die kraftaufnehmende und kraftübertragende Schicht bildet und eine feste Verbindung zum Stützkern 8 besitzt.
Eine weitere Möglichkeit besteht darin, daß der Stützkern 8 in Sandwichbauweise ausgeführt ist, wobei in den Zwischenraum zwischen dem äußeren Kaschierverbund aus den Deckschichten 1; 2; 3 mit Verstärkungsmaterialien 4; 5; 6 und dem Stützkern 8 ein chemisch vernetztes duroplastisches Bindemittel eingebracht wird, welches durch die nachfolgende zeitliche Einwirkung von Druck und Wärme die kraftaufnehmende und kraftübertragende Duroplastschicht 7 bei gleichzeitiger fester Verbindung mit dem Kaschierverbund und dem Stützkern 8 bildet.
Es ist natürlich auch im Rahmen der Erfindung möglich, einen kombinierten Aufbau eines derartigen Grundkörpers auszubilden, wobei nur teilweise die erfindungsgemäße Anordnung bspw.im unteren Bereich die Laufsohle bildenden Deckschicht 1 und/oder der oberen Deckschicht 2 oder der seitlichen Deckschichten 3 gewählt wird. In den Grundkörper können in an sich bekannter Weise auch bspw. Metallkanten für Skating-Skis eingearbeitet werden.

### Aufstellung der verwendeten Bezugszeichen

1 Laufsohle
2 Deckschicht
3 Deckschicht
4 Verstärkungsmaterial
5 Verstärkungsmaterial
6 Verstärkungsmaterial
7 Duroplastschicht
8 Stützkern

## Patentansprüche

1. Grundkörper für ein Gleitsportgerät, insbesondere Ski, welcher an seiner Unterseite und nach oben und seitlich durch Deckschichten begrenzt ist sowie einen Stützkern aufweist, dadurch gekennzeichnet, daß in die Deckschichten (1; 2; 3) Verstärkungsmaterialien (4; 5; 6) durch eine teilweise Einbettung im Bereich ihrer Innenseiten fest verankert sind, und die nicht von den Deckschichten (1; 2; 3) umschlossenen Abschnitte der Verstärkungsmaterialien (4; 5; 6) in eine Duroplastschicht (7) hoher Dichte eingebettet sind, welche mit dem Stützkern (8) fest verbunden ist.

2. Grundkörper nach Anspruch 1, dadurch gekennzeichnet, daß die Deckschichten (1; 2; 3) aus Thermoplasten bestehen und mit den Verstärkungsmaterialien (4; 5; (6) als ein Kaschierverbund ausgebildet sind.

3. Grundkörper nach Anspruch 1 und 2, dadurch gekennzeichnet, daß die untere Deckschicht (1) als eine Laufsohle ausgebildet ist.

4. Grundkörper nach Anspruch 1 bis 3, dadurch gekennzeichnet, daß die Verstärkungsmaterialien (4; 5; 6) aus Fasern oder Fäden hoher Festigkeit wie Glas, Kohlenstoff oder Aramid bestehen.

5. Grundkörper nach einem oder mehreren der Ansprüche 1 bis 4, dadurch gekennzeichnet, daß die Verstärkungsmaterialien (4; 5; 6) mit einem Anteil von 20 % bis 50 % ihrer Dicke in die Innenseite der Deckschichten (1; 2; 3) eingebettet sind und ihr freier Bereich vollständig von der Duroplastschicht (7) hoher Dichte umschlossen ist.

6. Grundkörper nach einem oder mehreren der Ansprüche 1 bis 5, dadurch gekennzeichnet, daß die Duroplastschicht (7) als eine hochverdichtete Randschicht des Stützkernes (8) ausgebildet ist.

7.Grundkörper nach einem oder mehreren der Ansprüche 1 bis 5, dadurch gekennzeichnet, daß die Duroplastschicht (7) als ein vernetztes duroplastisches Bindemittel zwischen den Deckschichten (1; 2; 3) und dem Stützkern (8) angeordnet ist.

8. Verfahren zur Herstellung eines Grundkörpers für ein Gleitsportgerät nach Anspruch 1 bis 7, dadurch gekennzeichnet, daß die Deckschichten (1; 2; 3) mit den Verstärkungsmaterialien (4; 5; 6) diese teilweise einbettend in einem Kaschierprozeß verbunden werden und in den gebildeten Hohlraum ein Stützkern aus einem Duroplast injiziert wird, dessen Randschicht durch zeitweise Einwirkung von Wärme und Druck zu einer hochverdichteten, die freien Abschnitte des Verstärkungsmaterials (4; 5; 6) einschließenden Duroplastschicht (7) ausgebildet wird.

9. Verfahren zur Herstellung eines Grundkörpers für ein Gleitsportgerät nach Anspruch 1 bis 7, dadurch gekennzeichnet, daß die Deckschichten (1; 2; 3) mit den Verstärkungsmaterialien (4; 5; 6), diese teilweise einbettend, in einem Kaschierprozeß verbunden werden und in den gebildeten Hohlraum ein vorgefertigter Stützkern (8) mit einem allseitigen Abstand zu den Innenseiten der Deckschichten (1; 2; 3) eingelegt wird und in diesen freien Zwischenraum ein chemisch vernetztes, duroplastisches Bindemittel eingebracht wird, welches durch die nachfolgende zeitliche Einwirkung von Druck und Wärme als Duroplastschicht (7) hoher Dichte, welche die freien Abschnitte des Ver stärkungsmaterials (4; 5; 6) einschließt und mit dem Stützkern (8) fest verbunden ist, ausgebildet wird.
